# EUROPÄISCHE PATENTSCHRIFT

(11) **EP 1 722 053 B1**
(45) Veröffentlichungstag und Bekanntmachung des Hinweises auf die Patenterteilung: **28.11.2007**
(21) Anmeldenummer: 04022357.0
(22) Anmeldetag: 20.09.2004
(51) Int. Cl.: E05C 17/04, E05C 17/30, E05C 17/32, E05C 17/58

(54) **Vorrichtung für eine Kofferraumklappe und Verfahren zu deren Betätigung**
Vehicle boot door apparatus and method for actuating the same
Dispositif de porte de coffre de véhicule et son procédé d'actionnement

(43) Veröffentlichungstag der Anmeldung: 15.11.2006
(73) Patentinhaber: NEOPLAN Bus GmbH, 94431 Pilsting (DE)
(72) Erfinder: Struck, Gunter Dipl.-Ing., 73760 Ostfildern (DE)

(56) Entgegenhaltungen:
- EP-A- 0 530 494
- AT-B- 327 100
- DE-A- 4 132 958
- US-A- 4 401 179

## Beschreibung

Die Erfindung betrifft eine Vorrichtung für eine Kofferraumklappe eines Fahrzeuges und insbesondere eine Vorrichtung mit einem Schubelement, welches mittels einer Steuerungseinrichtung ansteuerbar ist. Die Erfindung betrifft ferner ein Verfahren zur Betätigung einer Kofferraumklappe und insbesondere ein Verfahren zur Fremdbetätigung einer Kofferraumklappe mittels der erfindungsgemäßen Vorrichtung.

Eine Kofferraumklappe an einem Fahrzeug, wie zum Beispiel einem Omnibus, kann manuell betätigt werden. In Fig. 1 ist eine Kofferraumklappe 1 dargestellt, welche in einem Fahrzeug mit der Karosserie 2 in einem geschlossenen Zustand angeordnet ist. Die Kofferraumklappe 1 ist mit mehreren Getriebegliedern verbunden. Ein Führungsarm 3, welcher an seinem einen Ende 4 drehbar gelagert ist, ist an seinem anderen Ende 5 mit der Kofferraumklappe 1 gelenkig gekoppelt. Ein erstes Schubelement 6 ist an seinem einen Ende 7 drehbar gelagert und an seinem anderen Ende 8 mit der Kofferraumklappe 1 gelenkig verbunden. Wird am Griff der Kofferraumklappe 1 gezogen, so dass sie von einer Schließposition in eine Offenposition bewegt wird, siehe Fig. 2, so nehmen der Führungsarm 3 und das Schubelement 6 eine veränderte Position ein. Ist das Schubelement eine Gasdruckfeder, stützt sie die Position der Kofferraumklappe, so dass diese in ihrer Offenposition stabil verbleiben kann.

Soll die Kofferraumklappe 1 automatisch, also fremdbetätigt, von der Schließposition in die Offenposition oder umgekehrt bewegt werden, ist ein Antrieb erforderlich. Im Stand der Technik ist bekannt, den Führungsarm 3 an seinem Drehgelenk 4 mit einem Zahnrad zu versehen, welches in eine Zahnstange eingreift. Die Zahnstange ist an ein Schubelement gekoppelt, welches die Zahnstange in Längsrichtung des Schubelementes vor- oder zurückbewegt. Damit wird der Führungsarm 3 an seinem Gelenkpunkt 4 um diesen Punkt geschwenkt, so dass die Kofferraumklappe 1 von einer Schließposition in eine Offenposition oder umgekehrt bewegbar ist. Nachteilig ist, dass eine Kofferraumklappe mit einem solchen Antrieb ausschließlich fremdbetätigt werden kann. Soll aus einem beliebigen Grund die Kofferraumklappe manuell bewegt werden, ist dies wegen der starren Kopplung zwischen Zahnrad, Zahnstange und Schubelement nicht möglich. Die einzige Möglichkeit, trotzdem eine manuelle Betätigung der Kofferraumklappe zu erzielen, besteht darin, die Kopplung zwischen Zahnrad und Zahnstange zu lösen bzw. das System zu demontieren. Der Wunsch, von einer Fremdbetätigung der Kofferraumklappe in eine manuelle Betätigung zu wechseln, kann beispielsweise aufkommen, wenn die Kofferraumklappe nicht ihre Schließposition oder ihre Offenposition erreicht. Eine solche Situation kann entstehen, wenn die Zahnstange verdreckt ist, einzelne Zähne der Zahnstange verschlissen sind oder das Schubelement die maximale Stellbewegung nicht erzielt. Eine Reparatur am Zahnstangenantrieb kann aufwändig und gefährlich sein, wenn die Kofferraumklappe in einer mittleren Position verharrt und nach Entkoppeln des Zahnrades von der Zahnstange mit Schwung in die Schließposition fällt. Auch wenn die Bewegung der Kofferraumklappe mit herkömmlichen Gasdruckfedern unterstützt wird, ist ein Ausbau des Zahnstangenantriebes erforderlich, um von einer Fremdbetätigung in eine manuelle Betätigung der Kofferraumklappe zu wechseln.

Vor diesem Hintergrund liegt der Erfindung die Aufgabe zugrunde, eine fremdkraftbetätigte Bewegung einer Kofferraumklappe eines Fahrzeuges zu ermöglichen, wobei jederzeit eine manuelle Betätigung der Kofferraumklappe ohne Durchführen von zusätzlichen Maßnahmen bei hoher Bediensicherheit erzielbar ist.

Der Erfindung liegt die Erkenntnis zugrunde, dass eine fremdbetätigte oder manuelle Betätigung der Kofferraumklappe möglich ist, wenn das angesteuerte Schubelement mit dem Führungsarm der Kofferraumklappe gelenkig verbunden ist und das Schubelement ein pneumatisches oder ein hydraulisches Schubelement ist.

Die Lösung der Aufgabe ergibt sich aus den Merkmalen des Hauptanspruchs, während vorteilhafte Ausgestaltungen und Weiterbildungen der Erfindung den Unteransprüchen entnehmbar sind.

Die erfindungsgemäße Vorrichtung für eine Kofferraumklappe eines Fahrzeuges weist auf: einen Führungsarm, welcher an seinem einen Ende drehbar gelagert ist und an seinem anderen Ende mit der Kofferraumklappe gelenkig verbunden ist, mindestens ein erstes Schubelement, welches an seinem einen Ende drehbar gelagert ist und an seinem anderen Ende mit der Kofferraumklappe gelenkig verbunden ist, mindestens ein zweites Schubelement, welches mittels einer Steuerungseinrichtung ansteuerbar ist, so dass die Kofferraumklappe fremdbetätigbar ist, wobei das zweite Schubelement an seinem einen Ende mit dem Führungsarm gelenkig verbunden ist und ein pneumatisches Schubelement ist, so dass die Kofferraumklappe in eine Offenposition oder Schließposition auch manuell betätigbar ist.

Das erfindungsgemäße Verfahren zur Fremdbetätigung einer Kofferraumklappe mit der erfindungsgemäßen Vorrichtung für die Kofferraumklappe weist zum Öffnen der Kofferraumklappe die Schritte auf:
- Verriegelungszustand der Kofferraumklappe, welche sich in einer Schließposition befindet, erfassen,
- Öffnungssignal erfassen,
- Entriegelung der Kofferraumklappe veranlassen,
- zweites Schubelement mittels einer Steuerungseinrichtung derart ansteuern, dass die Kofferraumklappe geöffnet wird.

Das erfindungsgemäße Verfahren zur Fremdbetätigung der Kofferraumklappe mit der erfindungsgemäßen Vorrichtung für die Kofferraumklappe weist zum Schließen der Kofferraumklappe die Schritte auf:
- Offenposition der Kofferraumklappe mittels einer Steuerungseinrichtung erfassen,
- Schließsignal mittels der Steuerungseinrichtung erfassen,
- zweites Schubelement mittels der Steuerungseinrichtung derart ansteuern, dass sich die Kofferraumklappe aus ihrer Offenposition in Richtung zu ihrer Schließposition bewegt.

Im Folgenden wird die Erfindung anhand bevorzugter Ausführungsformen mit Bezugnahme auf die Zeichnung erläutert. In der Zeichnung zeigen:
Fig. 1 eine schematische Darstellung einer Kofferraumklappe im Schließzustand einschließlich Getriebegliedern nach dem Stand der Technik;
Fig. 2 eine schematische Darstellung der Kofferraumklappe im Offenzustand gemäß dem Stand der Technik;
Fig. 3 eine schematische Darstellung der Kofferraumklappe mit Getriebegliedern gemäß der vorliegenden Erfindung, wobei sich die Kofferraumklappe in einem Offenzustand befindet;
Fig. 4 eine schematische Darstellung der Kofferraumklappe mit Getriebegliedern gemäß der vorliegenden Erfindung, wobei sich die Kofferraumklappe in einer mittleren Position befindet;
Fig. 5 eine schematische Darstellung der Kofferraumklappe mit Getriebegliedern gemäß der vorliegenden Erfindung, wobei sich die Kofferraumklappe in einer Schließposition befindet;
Fig. 6 ein Ablaufdiagramm einer Steuerung für eine Kofferraumklappe;
Fig. 7 eine schematische Darstellung des Schubweges des zweiten Schubelementes während einer Öffnungsbewegung und einer Schließbewegung der Kofferraumklappe gemäß der vorliegenden Erfindung;
Fig. 8 eine Tabelle mit der Bezeichnung jeweiliger Schalter zur Durchführung des erfindungsgemäßen Verfahrens;
Fig. 9 eine Tabelle mit Logikzuständen der jeweiligen Schalter bei jeweiligen Positionen der Kofferraumklappe gemäß der vorliegenden Erfindung;
Fig. 10 eine Tabelle, welche unterschiedlichen Betriebszuständen einen jeweiligen Verfahrensschritt gemäß der Erfindung zuordnet;
Fig. 11 eine schematische Darstellung einer Kofferraumklappe mit Gestell gemäß der vorliegenden Erfindung, wobei die Kofferraumklappe in einer Schließposition ist;
Fig. 12 eine schematische Darstellung der Kofferraumklappe mit Gestell gemäß der vorliegenden Erfindung, wobei die Kofferraumklappe in einer Offenposition ist.

In den Figuren sind für gleiche Teile gleiche Bezugszeichen verwendet.

In den Figuren 3, 4 und 5 ist eine Kofferraumklappe 1 jeweils in einer Offenposition, einer mittleren Position und einer Schließposition dargestellt. Die Steuerungseinrichtung 10 steuert ein gelenkig gelagertes Schubelement 11 an, so dass eine Schubstange 12 vor- oder zurückbewegt werden kann. Die Schubstange 12 ist bei der in Fig. 3 dargestellten Ausführungsform mit Getriebegliedern 13 und 14 gekoppelt, wobei das Getriebeglied 13 mit dem Führungsarm 3 gelenkig verbunden ist. Wird die Schubstange 12 mittels Signalen der Steuerungseinrichtung 10 zurückgezogen, wird der Führungsarm 3 um seinen Drehpunkt 4 geschwenkt, so dass die Kofferraumklappe 1 von der Offenposition in eine mittlere Position, siehe Fig. 4, bis zur Schließposition, siehe Fig. 5, bewegt wird. In den Figuren 3, 4 und 5 ist das Schubelement 6, welches für eine manuelle Betätigung der Kofferraumklappe üblich ist, nicht dargestellt. Um einen Wechsel zwischen einer Fremdbetätigung und einer manuellen Betätigung der Kofferraumklappe zu ermöglichen, ist dieses Schubelement zusätzlich zu dem mittels einer Steuerungseinrichtung angesteuerten Schubelement 11 erforderlich.

Nachfolgend wird das Verfahren zur Fremdbetätigung der Kofferraumklappe gemäß der Erfindung beschrieben, siehe auch Figuren 6 bis 10. Von einer Zentrale, zum Beispiel vom Bedienpult des Fahrers des Fahrzeuges, können nur zwei Signale an die Steuerungseinrichtung für die Kofferraumklappe abgegeben werden. Entweder wird der Steuerungseinrichtung ein Signal zum Öffnen oder zum Schließen der Kofferraumklappe zugeführt. Ist die Kofferraumklappe in einer Schließposition, siehe Fig. 11, und verriegelt und ein manueller Betrieb ist möglich (in Fig. 6 mit "Handbetrieb" bezeichnet), kann von der Zentrale ein Öffnungssignal (in Fig. 6 mit "Befehl" bezeichnet) an die Steuerungseinrichtung abgegeben werden. Dieses Signal kann für einen bestimmten Zeitraum, wie zum Beispiel 3 Sekunden, erforderlich sein, um das Verfahren zur Öffnung der Kofferraumklappe fortzusetzen. Wird das Öffnungssignal insgesamt kürzer als zum Beispiel die vorgegebenen 3 Sekunden erfasst, wird dies als ein Abbrechen des Öffnungsvorganges gedeutet, so dass nur noch eine manuelle Betätigung der Kofferraumklappe möglich ist. Wird anschließend das Öffnungssignal wieder der Steuerungseinrichtung zugeführt, muss dieses während der gesamten vorbestimmten Zeitdauer anliegen, so dass der Vorgang zur Öffnung der Kofferraumklappe nicht abgebrochen wird. Hat das Öffnungssignal länger als die vorbestimmte Zeitdauer angelegen, wird in einem nächsten Schritt die Kofferraumklappe entriegelt. Dieser Vorgang kann relativ schnell durchgeführt werden, zum Beispiel innerhalb von 0,5 Sekunden. In einem nächsten Schritt (Phase 1, siehe Fig. 7 oben) wird die Kofferraumklappe schnell geöffnet, so dass sie die Schließposition rasch verlässt. Ein Wegsensor erfasst den von der Schubstange 12 zurückgelegten Weg, so dass nach Erreichen eines vorbestimmten Hubes die Phase 1 abgeschlossen ist. Unmittelbar danach schließt sich die Phase 2 an, in welcher die Kofferraumklappe mit einer normalen Geschwindigkeit geöffnet wird. Diese Phase 2 ist abgeschlossen, wenn von der Schubstange 12 der vorgesehene Hub zurückgelegt worden ist, zum Beispiel insgesamt 242,0 mm, siehe Fig. 7, so dass die Kofferraumklappe ihre Offenposition erreicht hat, siehe Fig. 12. Diese Position wird mittels eines Schalters E4 erfasst, siehe Fig. 7 und Fig. 8. Die Position wird daraufhin gehalten, und die Fremdbetätigung der Kofferraumklappe ist damit beendet. Anschließend ist wieder eine manuelle Betätigung der Kofferraumklappe möglich.

Wird während des Entriegelns oder der Phase 1 oder der Phase 2 von der Steuerungseinrichtung ein Abbruchsignal erfasst, wird die Bewegung der Kofferraumklappe unterbrochen. An eine zentrale Steuerung wird die Meldung "Abbruch durch Fahrer" gesendet. Wird innerhalb eines vorbestimmten Zeitraumes, zum Beispiel 10 Sekunden, das Öffnungssignal an die Steuerungseinrichtung erneut abgegeben, wird die Öffnungsbewegung fortgesetzt. Dieser Modus wird mit "Gebremster Stop" bezeichnet, siehe Fig. 6. Wenn innerhalb des vorgegebenen Zeitraumes von z. B. 10 Sekunden ein Öffnungssignal nicht erneut erfasst wird, wird dies derart gedeutet, dass der Abbruch der Öffnungsbewegung endgültig vorgesehen ist. Daraufhin ist nur eine manuelle Betätigung der Kofferraumklappe möglich. Es kann dabei vorgesehen sein, dass das Abbruchsignal der Steuerungseinrichtung so lange zugeleitet wird, bis die Kofferraumklappe manuell betätigt wird. Damit wird eine hohe Sicherheit erreicht.

Nach dem Abbrechen der Öffnungsbewegung der Kofferraumklappe kann gemäß der Erfindung anschließend nur eine manuelle Betätigung durchgeführt werden. Dabei ist es unerheblich, ob die Kofferraumklappe wieder in die Schließposition zurück oder erstmals in die Offenposition bewegt wird. Erst nach Erreichen einer der beiden Positionen wird von einem Schalter erfasst, dass die Kofferraumklappe in einer Endposition angelangt ist, wobei sie in dieser Position gehalten wird. Dieses Bestätigungssignal des Erreichens der Offenposition oder der Schließposition ist Voraussetzung dafür, dass erneut eine Fremdbetätigung durchführbar ist.

Analog zur Öffnungsbewegung erfolgt die fremdbetätigte Schließbewegung der Kofferraumklappe. Zunächst wird erfasst, ob die Kofferraumklappe sich in der Offenposition befindet. Ist dies der Fall, wird daraufhin überprüft, ob die Steuerungseinrichtung ein Schließsignal erfasst. Analog zur Öffnungsbewegung muss dieses Schließsignal während eines bestimmten Zeitraumes der Steuerungseinrichtung zugeführt werden. Liegt das Schließsignal insgesamt kürzer als die vorbestimmte Zeitdauer an, wird die Schließbewegung abgebrochen, woraufhin nur eine manuelle Betätigung der Kofferraumklappe möglich ist. Wird das Schließsignal länger als während des vorbestimmten Zeitraumes der Steuerungseinrichtung zugeleitet, wird in einer Phase 1, siehe Fig. 7 unten, eine schnelle Schließbewegung durchgeführt. Die Kofferraumklappe verlässt damit relativ schnell ihre Offenposition. In einer sich daran anschließenden Phase 2 wird die Klappe mit normaler Geschwindigkeit bewegt. Kurz vor der Schließposition wird die Kofferraumklappe 2 Sekunden in ihrer Position gehalten, bevor sie in der sich daran anschließenden Phase 3 schnell zugezogen wird, so dass sie die Schließposition erreicht. Diese Schließposition wird mittels eines Schalters erfasst, wobei der Steuerungseinrichtung ein zugehöriges Signal zugeführt wird. Wenn beim Schließen der Kofferraumklappe während der Phase 1, der Phase 2, der sich daran anschließenden vorbestimmten Zeitdauer oder während der sich daran anschließenden Phase 3 ein Abbruchsignal von der Steuerungseinrichtung erfasst wird, wird die Schließbewegung unterbrochen ("gebremster Stop"). Wird kein weiteres Schließsignal innerhalb eines vorgegebenen Zeitraumes an die Steuerungseinrichtung zugeführt, wird die Schließbewegung endgültig abgebrochen. Dann ist nur noch eine manuelle Betätigung der Kofferraumklappe möglich. Wird jedoch innerhalb dieses vorgegebenen Zeitraumes ein erneutes Schließsignal erfasst, wird die Schießbewegung fortgesetzt, bis entweder ein erneutes Abbruchsignal erfasst oder die Schließposition erreicht ist.

Falls während der Öffnungsbewegung oder Schließbewegung der Kofferraumklappe die Steuerungseinrichtung oder die Druckluft defekt ist bzw. nicht mehr zur Verfügung steht, bleibt die Kofferraumklappe sofort in der momentanen Position stehen und fällt oder steigt in die nächstliegende Endposition. Diese Bewegung erfolgt sehr langsam. Alle Ventile werden dazu stromlos geschaltet, so dass nur eine rein mechanische Bewegung möglich ist.

Die Steuerung für die Kofferraumklappe wird auf Handbetrieb bzw. manuelle Betätigung geschaltet, wenn eine der folgenden Bedingungen erfüllt ist:
- Meldung von der Steuerungseinrichtung "Vorratsdruck zu gering"
- Meldung von der Steuerungseinrichtung "Geschwindigkeit > 3 km/h"
- Ausfallen der Steuerungseinrichtung
- Identifizierte Fehler in der Programmlogik
- Unlogische Steuerbefehle

### Bezugszeichen

- 1: Kofferraumklappe
- 2: Karosserie
- 3: Führungsarm
- 4: ein Ende des Führungsarmes, Drehgelenklager
- 5: anderes Ende des Führungsarmes
- 6: erstes Schubelement
- 7: ein Ende des Schubelementes, Drehgelenklager
- 8: anderes Ende des Schubelementes
- 9: Steuerleitung
- 10: Steuerungseinrichtung
- 11: zweites Schubelement
- 12: Schubstange
- 13: Getriebeglied
- 14: Getriebeglied
- 15: Drehriegel mit Mikroschalter
- 16: Entriegelungszylinder für Kofferraumklappengriff

## Patentansprüche

1. Vorrichtung für eine Kofferraumklappe (1) eines Fahrzeuges, wobei die Vorrichtung aufweist:
- einen Führungsarm (3), welcher an seinem einen Ende (4) drehbar gelagert ist und an seinem anderen Ende (5)mit der Kofferraumklappe (1) gelenkig verbunden ist,
- mindestens ein erstes Schubelement (6), welches an seinem einen Ende (7) drehbar gelagert ist und an seinem anderen Ende (8) mit der Kofferraumklappe (1) gelenkig verbunden ist,
- mindestens ein zweites Schubelement (11), welches mittels einer Steuerungseinrichtung (10) ansteuerbar ist, so dass die Kofferraumklappe (1) fremdbetätigbar ist,
wobei das zweite Schubelement (11) an seinem einen Ende mit dem Führungsarm gelenkig verbunden ist und ein pneumatisches Schubelement ist, so dass die Kofferraumklappe (1) in eine Offenposition oder Schließposition auch manuell betätigbar ist.

2. Vorrichtung nach Anspruch 1, wobei das erste Schubelement (6) ein pneumatisches Schubelement ist.

3. Vorrichtung nach Anspruch 1 oder 2, wobei das zweite Schubelement (11) an seinem anderen Ende drehbar gelagert ist.

4. Vorrichtung nach einem der Ansprüche 1 bis 3, wobei das zweite Schubelement (11) ein hydraulisches Schubelement ist.

5. Verfahren zur Fremdbetätigung einer Kofferraumklappe (1) mit einer Vorrichtung gemäß einem der Ansprüche 1 bis 4, wobei das Verfahren zum Öffnen der Kofferraumklappe (1) die Schritte aufweist:
- Verriegelungszustand der Kofferraumklappe (1), welche sich in einer Schließposition befindet, erfassen,
- Öffnungssignal erfassen,
- Entriegelung der Kofferraumklappe (1) veranlassen,
- zweites Schubelement (11) mittels einer Steuerungseinrichtung (10) derart ansteuern, dass die Kofferraumklappe (1) geöffnet wird.

6. Verfahren nach Anspruch 5, wobei die Steuerungseinrichtung (10) das Öffnungssignal ununterbrochen erfasst.

7. Verfahren nach Anspruch 6, wobei die Steuerungseinrichtung (10) das Öffnungssignal ununterbrochen während einer definierten Zeitdauer erfasst.

8. Verfahren nach den Ansprüchen 5 bis 7, wobei das Verfahren abgebrochen wird, wenn die Steuerungseinrichtung (10) das Öffnungssignal insgesamt kürzer als eine definierte Zeitdauer erfasst.

9. Verfahren nach Anspruch 8, wobei nach dem Abbruch des Verfahrens eine manuelle Betätigung der Kofferraumklappe (1) ermöglicht wird.

10. Verfahren nach den Ansprüchen 5 bis 9, wobei das zweite Schubelement (11) derart angesteuert wird, dass die Kofferraumklappe (1) in einer ersten Phase aus ihrer Kofferraumklappen-Verriegelungsposition schnell herausbewegt wird.

11. Verfahren nach Anspruch 10, wobei das zweite Schubelement (11) derart angesteuert wird, dass die Kofferraumklappe (1) in einer auf die erste Phase folgenden zweiten Phase langsam in Richtung zu einer Offenposition bewegt wird.

12. Verfahren nach Anspruch 11, wobei die erste Phase endet und die zweite Phase beginnt, wenn das Schubelement um einen definierten Weg verschoben worden ist.

13. Verfahren nach Anspruch 11, wobei das zweite Schubelement (11) derart angesteuert wird, dass die Bewegung der Kofferraumklappe (1) nach Erreichen der Offenposition gestoppt wird.

14. Verfahren nach Anspruch 13, wobei das Erreichen der Offenposition mittels eines Schalters erfasst wird und dabei an die Steuerungseinrichtung (10) ein zugehöriges Signal zugeführt wird.

15. Verfahren nach den Ansprüchen 5 bis 14, wobei die Entriegelung der Kofferraumklappe (1) unterbrochen wird, wenn die Steuerungseinrichtung (10) während der Entriegelung der Kofferraumklappe (1) ein Abbruchsignal erfasst.

16. Verfahren nach den Ansprüchen 10 bis 15, wobei die Bewegung der Kofferraumklappe (1) in der ersten Phase unterbrochen wird, wenn die Steuerungseinrichtung (10) während der Bewegung der Kofferraumklappe (1) ein Abbruchsignal erfasst.

17. Verfahren nach den Ansprüchen 11 bis 16, wobei die Bewegung der Kofferraumklappe (1) in der zweiten Phase unterbrochen wird, wenn die Steuerungseinrichtung (10) während der Bewegung der Kofferraumklappe (1) ein Abbruchsignal erfasst.

18. Verfahren nach den Ansprüchen 15 bis 17, wobei die Entriegelung oder die Bewegung in der ersten Phase oder die Bewegung in der zweiten Phase fortgesetzt wird, wenn die Steuerungseinrichtung (10) erneut ein Öffnungssignal erfasst.

19. Verfahren nach den Ansprüchen 15 bis 17, wobei die Entriegelung oder die Bewegung in der ersten Phase oder die Bewegung in der zweiten Phase abgebrochen wird, wenn die Steuerungseinrichtung (10) nach einer vorbestimmten Zeit kein Öffnungssignal erfasst.

20. Verfahren nach Anspruch 19, wobei nach dem Abbrechen der Bewegung die Kofferraumklappe (1) nicht mehr fremdbetätigbar, sondern nur noch manuell betätigbar ist, bis sie entweder die Offenposition oder die Schließposition erreicht hat.

21. Verfahren zur Fremdbetätigung einer Kofferraumklappe (1) mit einer Vorrichtung gemäß einem der Ansprüche 1 bis 4, wobei das Verfahren zum Schließen der Kofferraumklappe (1) die Schritte aufweist:
- Offenposition der Kofferraumklappe (1) mittels einer Steuerungseinrichtung (10) erfassen
- Schließsignal mittels der Steuerungseinrichtung (10) erfassen
- zweites Schubelement (11) mittels der Steuerungseinrichtung (10) derart ansteuern, dass sich die Kofferraumklappe (1) aus ihrer Offenposition in Richtung zu ihrer Schließposition bewegt.

22. Verfahren nach Anspruch 21, wobei die Steuerungseinrichtung (10) das Schließsignal ununterbrochen erfasst.

23. Verfahren nach Anspruch 22, wobei die Steuerungseinrichtung (10) das Schließsignal ununterbrochen während einer definierten Zeitdauer erfasst.

24. Verfahren nach Anspruch 23, wobei das Verfahren abgebrochen wird, wenn die Steuerungseinrichtung (10) das Schließsignal kürzer als eine definierte Zeitdauer erfasst.

25. Verfahren nach Anspruch 24, wobei nach dem Abbruch des Verfahrens eine manuelle Betätigung der Kofferraumklappe (1) ermöglicht wird.

26. Verfahren nach Anspruch 24 oder 25, wobei das zweite Schubelement (11) derart angesteuert wird, dass die Kofferraumklappe (1) in einer ersten Phase aus ihrer Offenposition schnell herausbewegt wird.

27. Verfahren nach Anspruch 26, wobei das zweite Schubelement (11) derart angesteuert wird, dass die Kofferraumklappe (1) in einer auf die erste Phase folgenden zweiten Phase langsam in Richtung zu ihrer Schließposition bewegt wird.

28. Verfahren nach Anspruch 27, wobei das zweite Schubelement (11) nach Beenden der zweiten Phase die Bewegung um eine vorbestimmte Zeit unterbricht.

29. Verfahren nach Anspruch 28, wobei das zweite Schubelement (11) derart angesteuert wird, dass nach Ablauf der vorbestimmten Zeitdauer die Kofferraumklappe (1) in einer dritten Phase schnell in ihre Schließposition bewegt wird.

30. Verfahren nach Anspruch 29, wobei das Erreichen der Schließposition der Kofferraumklappe (1) mittels eines Schalters erfasst wird und dabei der Steuerungseinrichtung (10) ein zugehöriges Signal zugeführt wird.

31. Verfahren nach den Ansprüchen 26 bis 30, wobei die Bewegung der Kofferraumklappe (1) in der ersten Phase unterbrochen wird, wenn die Steuerungseinrichtung (10) während der Bewegung der Kofferraumklappe (1) ein Abbruchsignal erfasst.

32. Verfahren nach den Ansprüchen 27 bis 31, wobei die Bewegung der Kofferraumklappe (1) in der zweiten Phase unterbrochen wird, wenn die Steuerungseinrichtung (10) während der Bewegung der Kofferraumklappe (1) ein Abbruchsignal erfasst.

33. Verfahren nach den Ansprüchen 28 bis 32, wobei die Bewegung der Kofferraumklappe (1) in der sich an die zweite Phase anschließenden vorbestimmten Zeitdauer unterbrochen wird, wenn die Steuerungseinrichtung (10) während der Bewegung ein Abbruchsignal erfasst.

34. Verfahren nach den Ansprüchen 29 bis 33, wobei die Bewegung der Kofferraumklappe (1) in der dritten Phase unterbrochen wird, wenn die Steuerungseinrichtung (10) während der Bewegung ein Abbruchsignal erfasst.

35. Verfahren nach den Ansprüchen 31 bis 34, wobei die Bewegung der Kofferraumklappe (1) in der ersten Phase oder in der zweiten Phase oder in der sich an die zweite Phase anschließenden vorbestimmten Zeitdauer oder in der dritten Phase fortgesetzt wird, wenn die Steuerungseinrichtung (10) erneut ein Schießsignal erfasst.

36. Verfahren nach den Ansprüchen 31 bis 34, wobei die Bewegung der Kofferraumklappe (1) in der ersten Phase oder in der zweiten Phase oder in der sich an die zweite Phase anschließenden vorbestimmten Zeitdauer oder in der dritten Phase abgebrochen wird, wenn die Steuerungseinrichtung (10) nach einer vorbestimmten Zeit kein Schließsignal erfasst.

37. Verfahren nach Anspruch 36, wobei nach dem Abbrechen der Bewegung die Kofferraumklappe (1) nicht mehr fremdbetätigt, sondern nur noch manuell betätigt werden kann, bis sie entweder die Offenposition oder die Schließposition erreicht hat.

## Claims

1. Device for a luggage compartment flap (1) of a vehicle, whereby the device features:
• guide arm (3) whose one end (4) is slewably located and whose other end (5) is connected with the luggage compartment flap (1) in an articulated manner,
• at least one first thrust element (6) whose one end (7) is slewably located and whose other end (8) is connected with the luggage compartment flap (1) in an articulated manner,
• at least one second thrust element (11) which can be triggered by means of a control unit (10) so that the luggage compartment flap (1) can be externally actuated,
whereby the one end of the second thrust element (11) is connected with the guide arm (3) in an articulated manner and said second thrust element (11) is a pneumatic thrust element, so that the luggage compartment flap (1) can also manually be brought into an open position or a shut position.

2. Device according to Claim 1, **characterised in that** the first thrust element (6) is a pneumatic thrust element.

3. Device according to Claim 1 or 2, **characterised in that** the other end of the second thrust element (11) is slewably mounted.

4. Device according to one of the Claims 1 to 3, **characterised in that** the second thrust element (11) is a hydraulic thrust element.

5. Procedure for the external actuation of a luggage compartment flap (1) with a device according to one of the Claims 1 to 4, whereby the procedure for opening the luggage compartment flap (1) includes the following steps:
• acquiring the locking status of the luggage compartment flap (1), which is in a shut position,
• acquiring the opening signal,
• initiating the unlocking of the luggage compartment flap (1),
• triggering the second thrust element (11) by means of a control unit (10) in such a way that the luggage compartment flap (1) will be opened.

6. Procedure according to Claim 5, **characterised in that** the control unit (10) records the opening signal continuously.

7. Procedure according to Claim 6, **characterised in that** the control unit (10) continuously records the opening signal during a defined period of time.

8. Procedure according to the Claims 5 to 7, **characterised in that** the procedure will be aborted if the control unit (10) on the whole records the opening signal for a period shorter than a defined period of time.

9. Procedure according to Claim 8, **characterised in that** manual actuation of the luggage compartment flap (1) is possible after interruption of the procedure.

10. Procedure according to the Claims 5 to 9, **characterised in that** the second thrust element (11) is triggered thus that in a first phase the luggage compartment flap (1) is quickly moved out of its locked position.

11. Procedure according to Claim 10, **characterised in that** the second thrust element (11) is triggered thus that in a second phase following the first phase the luggage compartment flap (1) is slowly moved in the direction of an open position.

12. Procedure according to Claim 11, **characterised in that** the first phase ends and the second phase begins if the thrust element has been shifted by a defined path.

13. Procedure according to Claim 11, **characterised in that** the second thrust element (11) is triggered thus that the movement of the luggage compartment flap (1) is stopped after the open position has been reached.

14. Procedure according to Claim 13, **characterised in that** the reaching of the open position is recorded by means of a switch and that an associated signal is sent to the control unit (10).

15. Procedure according to the Claims 5 to 14, **characterised in that** the unlocking of the luggage compartment flap (1) will be interrupted if the control unit (10) records an abort signal during the unlocking of the luggage compartment flap (1).

16. Procedure according to the Claims 10 to 15, **characterised in that** the movement of the luggage compartment flap (1) will be interrupted in the first phase if the control unit (10) records an abort signal during the movement of the luggage compartment flap (1).

17. Procedure according to the Claims 11 to 16, **characterised in that** the movement of the luggage compartment flap (1) will be interrupted in the second phase if the control unit (10) records an abort signal during the movement of the luggage compartment flap (1).

18. Procedure according to the Claims 15 to 17, **characterised in that** the unlocking action or the movement in the first phase or the movement in the second phase will be continued if the control unit (10) again records an opening signal.

19. Procedure according to the Claims 15 to 17, **characterised in that** the unlocking action or the movement in the first phase or the movement in the second phase will be aborted if the control unit (10) does not record an opening signal after a predetermined period of time.

20. Procedure according to Claim 19, **characterised in that** after the movement of the luggage compartment flap (1) has been aborted said flap (1) can no longer be actuated externally but only manually until it has reached either the open or shut position.

21. Procedure for the external actuation of a luggage compartment flap (1) with a device according to one of the Claims 1 to 4, whereby the procedure for closing the luggage compartment flap (1) includes the following steps:
• acquiring the open position of the luggage compartment flap (1) by means of a control unit (10),
• acquiring the closing signal by means of the control unit (10),
• triggering the second thrust element (11) by means of the control unit (10) so that the luggage compartment flap (1) is moved out of its open position in the direction of its shut position.

22. Procedure according to Claim 21, **characterised in that** the control unit (10) records the closing signal continuously.

23. Procedure according to Claim 22, **characterised in that** the control unit (10) continuously records the closing signal during a defined period of time.

24. Procedure according to Claim 23, **characterised in that** the procedure will be aborted if control unit (10) records the closing signal for a period shorter than the defined period of time.

25. Procedure according to Claim 24, **characterised in that** after abortion of the procedure manual actuation of the luggage compartment flap (1) is possible.

26. Procedure according to Claim 24 or 25, **characterised in that** the second thrust element (11) is triggered so that in a first phase the luggage compartment flap (1) is quickly moved out of its open position.

27. Procedure according to Claim 26, **characterised in that** the second thrust element (11) is triggered so that in a second phase following the first phase the luggage compartment flap (1) is slowly moved in the direction of its shut position.

28. Procedure according to Claim 27, **characterised in that** the second thrust element (11) interrupts the movement for a predetermined period of time after the second phase has ended.

29. Procedure according to Claim 28, **characterised in that** the second thrust element (11) is triggered so that in a third phase the luggage compartment flap (1) is quickly moved into its shut position after a predetermined period of time has elapsed.

30. Procedure according to Claim 29, **characterised in that** the reaching of the shut position of the luggage compartment flap (1) is recorded by means of a switch, whereby an associated signal is supplied to the control unit (10).

31. Procedure according to the Claims 26 to 30, **characterised in that** the movement of the luggage compartment flap (1) will be interrupted in the first phase if the control unit (10) records an abort signal during the movement of the luggage compartment flap (1).

32. Procedure according to the Claims 27 to 31, **characterised in that** the movement of the luggage compartment flap (1) will be interrupted in the second phase if the control unit (10) records an abort signal during the movement of the luggage compartment flap (1).

33. Procedure according to the Claims 28 to 32, **characterised in that** the movement of the luggage compartment flap (1) will be interrupted in the predetermined period of time following the second phase if the control unit (10) records an abort signal during the movement of said luggage compartment flap (1).

34. Procedure according to the Claims 29 to 33, **characterised in that** the movement of the luggage compartment flap (1) will be interrupted in the third phase if the control unit (10) records an abort signal during the movement of said luggage compartment flap (1).

35. Procedure according to the Claims 31 to 34, **characterised in that** the movement of the luggage compartment flap (1) will be continued in the first phase or in the second phase or in the predetermined period of time following the second phase or in the third phase if the control unit (10) again records a closing signal.

36. Procedure according to the Claims 31 to 34, **characterised in that** the movement of the luggage compartment flap (1) will be aborted in the first phase or in the second phase or in the predetermined period of time following the second phase or in the third phase if the control unit (10) records no closing signal after a predetermined period of time.

37. Procedure according to Claim 36, **characterised in that** after the movement of the luggage compartment flap (1) has been aborted said flap (1) can no longer be actuated externally but only manually until it has reached either the open or shut position.

## Revendications

1. Dispositif pour un portillon de soute à bagages (1) d'un véhicule, auquel cas le dispositif présente :
- un bras de guidage (3) fixé de manière pivotable à l'une de ses extrémités (4) et relié par articulation au niveau de son autre extrémité (5) au portillon de soute à bagages (1),
- au moins un élément pousseur (6) fixé de manière pivotable à l'une de ses extrémités (7) et relié par articulation au niveau de son autre extrémité (8) au portillon de soute à bagages (1),
- au moins un deuxième élément pousseur (11) commandable au moyen d'un dispositif de commande (10) de telle manière que le portillon de soute à bagages (1) puisse être actionné à distance,
auquel cas le deuxième élément pousseur (11) est relié par articulation à l'une de ses extrémités à l'aide d'un bras de guidage et est un élément pousseur pneumatique de telle manière que le portillon de soute à bagages (1) puisse également être actionné manuellement dans une position ouverte ou dans une position fermée.

2. Dispositif selon la revendication 1, auquel cas le premier élément pousseur (6) est un élément pousseur pneumatique.

3. Dispositif selon la revendication 1 ou 2, auquel cas le deuxième élément pousseur (11) est fixé de manière pivotable au niveau de son autre extrémité.

4. Dispositif selon l'une des revendications 1 à 3, auquel cas le deuxième élément pousseur (11) est un élément pousseur hydraulique.

5. Processus d'actionnement à distance d'un portillon de soute à bagages (1) avec un dispositif selon l'une des revendications 1 à 4, auquel cas le processus présente les étapes suivantes pour ouvrir le portillon de soute à bagages (1).
- Détection de l'état de verrouillage du portillon de soute à bagages (1) qui se trouve en position fermée,
- Détection du signal d'ouverture,
- Déclenchement du déverrouillage du portillon de soute à bagages (1),
- Pilotage du deuxième élément pousseur (11) au moyen d'un dispositif de commande (10) de manière à ouvrir le portillon de soute à bagages (1).

6. Processus selon la revendication 5, auquel cas le dispositif de commande (10) détecte le signal d'ouverture de manière ininterrompue.

7. Processus selon la revendication 6, auquel cas le dispositif de commande (10) détecte le signal d'ouverture de manière ininterrompue pendant une durée définie.

8. Processus selon les revendications 5 à 7, auquel cas le processus est interrompu si le dispositif de commande (10) détecte le signal d'ouverture au total pendant une durée plus courte que celle définie.

9. Processus selon la revendication 8, auquel cas, après l'annulation du processus, un actionnement manuel du portillon de soute à bagages (1) est possible.

10. Processus selon les revendications 5 à 9, auquel cas le deuxième élément pousseur (11) est piloté de telle manière que le portillon de soute à bagages (1) soit pivoté rapidement vers l'extérieur dans une première phase à partir de sa position de verrouillage.

11. Processus selon la revendication 10, auquel cas le deuxième élément pousseur (11) est piloté de telle manière que le portillon de soute à bagages (1) soit déplacé lentement en direction de la position « ouvert » dans une deuxième phase suivant la première phase.

12. Processus selon la revendication 11, auquel cas la première phase se termine et la deuxième phase commence si l'élément pousseur a été déplacé selon une course bien définie.

13. Processus selon la revendication 11, auquel cas le deuxième élément pousseur (11) est piloté de telle manière que le déplacement du portillon de soute à bagages (1) soit arrêté une fois que le portillon de soute à bagages (1) a atteint la position ouverte.

14. Processus selon la revendication 13, auquel cas l'arrivée en position « ouvert » est détectée au moyen d'un contacteur et, à cette occasion, un signal correspondant est transmis au dispositif de commande (10).

15. Processus selon les revendications 5 à 14, auquel cas le déverrouillage du portillon de soute à bagages (1) est interrompu si le dispositif de commande (10) détecte un signal d'annulation pendant le déverrouillage du portillon de soute à bagages (1).

16. Processus selon les revendications 10 à 15, auquel cas le déplacement du portillon de soute à bagages (1) est interrompu dans la première phase si le dispositif de commande (10) détecte un signal d'annulation pendant le déplacement du portillon de soute à bagages (1).

17. Processus selon les revendications 11 à 16, auquel cas le déplacement du portillon de soute à bagages (1) est interrompu dans la deuxième phase si le dispositif de commande (10) détecte un signal d'annulation pendant le déplacement du portillon de soute à bagages (1).

18. Processus selon les revendications 15 à 17, auquel cas le déverrouillage ou le déplacement dans la première phase ou le déplacement dans la deuxième phase se poursuit si le dispositif de commande (10) détecte de nouveau un signal d'ouverture.

19. Processus selon les revendications 15 à 17, auquel cas le déverrouillage ou le déplacement dans la première phase ou le déplacement dans la deuxième phase est annulé si le dispositif de commande (10) ne détecte aucun signal d'ouverture après un temps prédéfini.

20. Processus selon la revendication 19, auquel cas, après l'annulation du déplacement, le portillon de soute à bagages (1) ne peut plus être actionné à distance, mais seulement manuellement jusqu'à ce qu'il ait atteint la position « ouvert » ou « fermé ».

21. Processus pour actionner à distance un portillon de soute à bagages (1) à l'aide d'un dispositif selon l'une des revendications 1 à 4, auquel cas le processus de fermeture du portillon de soute à bagages (1) présente les étapes :
- Détection de la position ouverte du portillon de soute à bagages (1) au moyen d'un dispositif de commande (10),
- Détection du signal « fermé » au moyen du dispositif de commande (10),
- Pilotage du deuxième élément pousseur (11) au moyen du dispositif de commande (10) de telle manière que le portillon de soute à bagages (1) se déplace de sa position ouverte en direction de sa position fermée.

22. Processus selon la revendication 21, auquel cas le dispositif de commande (10) détecte le signal de fermeture de manière ininterrompue.

23. Processus selon la revendication 22, auquel cas le dispositif de commande (10) détecte le signal de fermeture de manière ininterrompue pendant une durée définie.

24. Processus selon la revendication 23, auquel cas le processus est annulé si le dispositif de commande (10) détecte le signal de fermeture pendant une durée plus courte que celle définie.

25. Processus selon la revendication 24, auquel cas, après l'annulation du processus, un actionnement manuel du portillon de soute à bagages (1) est possible.

26. Processus selon la revendication 24 ou 25, auquel cas le deuxième élément pousseur (11) est piloté de telle manière que le portillon de soute à bagages (1) soit déplacé rapidement vers l'extérieur à partir de sa position ouverte dans une première phase.

27. Processus selon la revendication 26, auquel cas le deuxième élément pousseur (11) est piloté de telle manière que le portillon de soute à bagages (1) soit déplacé lentement en direction de sa position de fermeture dans une deuxième phase suivant la première phase.

28. Processus selon la revendication 27, auquel cas le deuxième élément pousseur (11) interrompt le déplacement pendant un temps prédéfini après la fin de la deuxième phase.

29. Processus selon la revendication 28, auquel cas le deuxième élément pousseur (11) est piloté de telle manière qu'après la fin de la durée prédéfinie, le portillon de soute à bagages (1) soit déplacé rapidement dans sa position fermée dans une troisième phase.

30. Processus selon la revendication 29, auquel cas l'arrivée en position fermée du portillon de soute à bagages (1) est détectée au moyen d'un contacteur et, à cette occasion, un signal correspondant est transmis au dispositif de commande (10).

31. Processus selon les revendications 26 à 30, auquel cas le déplacement du portillon de soute à bagages (1) est interrompu dans la première phase si le dispositif de commande (10) détecte un signal d'annulation pendant le déplacement du portillon de soute à bagages (1).

32. Processus selon les revendications 27 à 31, auquel cas le déplacement du portillon de soute à bagages (1) est interrompu dans la deuxième phase si le dispositif de commande (10) détecte un signal d'annulation pendant le déplacement du portillon de soute à bagages (1).

33. Processus selon les revendications 28 à 32, auquel cas le déplacement du portillon de soute à bagages (1) est interrompu pendant la durée suivant la deuxième phase si le dispositif de commande (10) détecte un signal d'annulation pendant le déplacement du portillon de soute à bagages (1).

34. Processus selon les revendications 29 à 33, auquel cas le déplacement du portillon de soute à bagages (1) est interrompu dans la troisième phase si le dispositif de commande (10) détecte un signal d'annulation pendant le déplacement du portillon de soute à bagages (1).

35. Processus selon les revendications 31 à 34, auquel cas le déplacement du portillon de soute à bagages (1) se poursuit dans la première phase ou dans la deuxième phase ou pendant la durée prédéfinie suivant la deuxième phase, ou bien dans la troisième phase si le dispositif de commande (10) détecte de nouveau un signal de fermeture.

36. Processus selon les revendications 31 à 34, auquel cas le déplacement du portillon de soute à bagages (1) est annulé dans la première phase ou dans la deuxième phase ou pendant la durée prédéfinie suivant la deuxième phase, ou bien dans la troisième phase si le dispositif de commande (10) ne détecte pas de signal de fermeture après un temps prédéfini.

37. Processus selon la revendication 36, auquel cas, après l'annulation du déplacement, le portillon de soute à bagages (1) ne peut plus être actionné à distance, mais seulement manuellement jusqu'à ce qu'il ait atteint soit la position ouverte, soit la position fermée.
